# EUROPÄISCHE PATENTSCHRIFT

(11) **EP 0 181 315 B1**
(45) Veröffentlichungstag und Bekanntmachung des Hinweises auf die Patenterteilung: **02.01.1991**
(21) Anmeldenummer: 85890208.3
(22) Anmeldetag: 05.09.1985
(51) Int. Cl.: B30B 9/24

(54) **Entwässerungstrommel für Siebbandpressen**
Water extraction drum for separating band presses
Rouleau pour l'extraction des liquides dans les filtres-presses à bande

(30) Priorität: 09.11.1984 AT 3557/84
(43) Veröffentlichungstag der Anmeldung: 14.05.1986
(73) Patentinhaber: SGP-VA Energie- und Umwelttechnik Gesellschaft m.b.H., 1210 Wien (AT)
(72) Erfinder: Lichtenegger, Franz, A-8940 Liezen (AT)
(74) Vertreter: Haffner, Thomas M., Dr.

(56) Entgegenhaltungen:
- EP-A- 0 013 549
- DE-A- 2 510 010
- DE-A- 3 303 967
- DE-C- 530 782
- FR-A- 894 669
- GB-A- 2 026 334
- US-A- 1 930 128

## Beschreibung

Die Erfindung bezieht sich auf eine um eine Achse drehbar gelagerte Entwässerungstrommel für Siebbandpressen, deren Mantel mit Durchbrechungen für den Durchtritt der ausgepreßten Flüssigkeit ausgestattet ist, wobei an der Innenseite des Trommelmantels ungefähr axial verlaufende, rinnenartige Einbauten vorgesehen sind, welche zum Trommelmantel offen und in Richtung zum Trommelinneren geschlossen sind und an wenigstens einer Stirnwand derTrommel nach außen münden, und zumindest die in Drehrichtung der Trommel vorderen Begrenzungswände der rinnenartigen Einbauten an den Trommelmantel anschließen.

Insbesondere bei einer Anordnung, bei welcher eine lediglich perforierte Entwässerungstrommel ohne Einbauten am Mantel vom Siebband um einen Umschlingungswinkel von mehr als 180°C umschlungen wird, bereitet die Abfuhr des ausgepreßten Wassers Schwierigkeiten. Solange das Siebband auf der Oberseite der Trommel liegt, tritt das ausgepreßte Wasser durch die Durchbrechungen der Trommel in das Trommelinnere ein und wird im unteren Bereich der Trommel wieder in den zu entwässernden Stoff zurückgesaugt. Es ist bekannt, Auffangtassen in die Trommel einzusetzen. Die Befestigung solcher Auffangtassen im Inneren der Trommel bereitet aber Schwierigkeiten und überdies schließen solche Auffangtassen auch nicht dicht an den Trommelmantel an, so daß immer wieder gewisse Wassermengen in der Trommel zurückbleiben und wieder in den zu entwässernden Stoff zurückgesaugt werden. Es ist auch bekannt, die Entwässerungstrommel ohne Durchtrittsöffnungen auszuführen und auf die Entwässerungstrommel ungefähr axial verlaufende Rippen aufzusetzen, welche einen entgegen der Drehrichtung gerichteten Flansch aufweisen, beispielsweise von T-Profilen gebildet sind, und welche eine Rinne für die Abfuhr des ausgepreßten Wassers in Richtung der Stirnseite der Trommel bilden. Die auf diese Weise gebildeten Rinnen weisen aber einen verhältnismäßig kleinen Querschnitt auf und reichen in vielen Fällen zur Abfuhr des ausgepreßten Wassers, insbesondere dann, wenn der zu entwässernde Stoff einen großen Flüssigkeitsgehalt aufweist, nicht aus.

Aus der GB-A-2,026,334 ist eine Entwässerungstrommel der eingangs genannten Art bekanntgeworden, bei welcher zwischen einem vollwandigen Innenmantel und einem perforierten Außenmantel im wesentlichen in axialer Richtung verlaufende Platten bzw. Stege zur Ableitung der ausgepreßten Flüssigkeit zu wenigstens einer Stirnwand der Trommel vorgesehen sind. Dabei muß jedoch für ein rasches Abführen der ausgepreßten Flüssigkeit bei verhältnismäßig kleinen Querschnitten Sorge getragen werden, um bei einer Weiterbewegung der Trommel ein Rückfließen der Flüssigkeit längs der im wesentlichen radial angeordneten Stege, welche sich über den kurzen Abstand zwischen dem Innenmantel und dem Außenmantel erstrecken, in das Siebband bei geändertem Neigungswinkel der Stege zu verhindern.

Die Erfindung stellt sich zur Aufgabe, die Abfuhr der ausgepreßten Flüssigkeit mit Sicherheit zu gewährleisten, und besteht im wesentlichen darin, daß an den äusseren Rand der in Drehrichtung der Trommel vorderen Begrenzungswand der rinnenartigen Einbauten ein undurchbrochener entgegen der Drehrichtung gerichteter Wandteil anschließt. Durch die rinnenartigen Einbauten wird das ausgepreßte Wasser unmittelbar nach dem Durchtritt durch die Durchbrechungen des Trommelmantels aufgefangen und abgeführt. Durch den undurchbrochenen Wandteil wird ein Kanal gebildet, der das Wasser auch dann axial abführt, wenn die vordere Begrenzungswand der betreffenden Rinne bei der Drehung der Trommel bereits unterhalb der Horizontalen liegt, so daß dadurch der Entwässerungseffekt verbessert wird. An der Unterseite der Trommel bewirkt die Schwerkraft, daß das Wasser bevorzugt durch das Siebband nach außen abfließt, so daß hier keine nennenswerten Flüssigkeitsanteile in die Trommel gelangen können. Dieser entgegen der Drehrichtung gerichtete undurchbrochene Wandteil kann von der Trommel selbst gebildet sein, wenn der in Drehrichtung vordere Wandteil der rinnenförmigen Einbauten dicht oder weitgehend dicht an die Trommelwandung anschließt.

Gemäß einer bevorzugten Ausbildung der Erfindung weist aber der Rand der in Drehrichtung der Trommel vorderen Begrenzungswand der rinnenartigen Einbauten einen entgegen der Drehrichtung ragenden Bord auf, so daß der Effekt, daß sich ein das Wasser zur Trommelstirnseite führender Kanal bildet, auch dann voll gewährleistet ist, wenn die in Drehrichtung vordere Wand der rinnenartigen Einbauten nicht dicht am Trommelmantel anliegt. Die in Drehrichtung hintere Begrenzungswand der rinnenartigen Einbauten muß an der Trommel nicht anliegen, da sich ja hier in den rinnenartigen Einbauten kein Wasser ansammelt.

Gemäß der Erfindung weist zweckmäßig der Trommelmantel nur in den zum Trommelmantel offenen Bereichen der rinnenartigen Einbauten Durchbrechungen auf, während er in den Bereichen der vorderen und der hinteren Begrenzungswand der rinnenartigen Einbauten undurchbrochen ausgebildet ist. Damit werden die Bereiche, in welchen die vorderen und die hinteren Begrenzungswände der rinnenartigen Einbauten an der Trommel anliegen oder im Bereich der Trommel liegen, abgedeckt, so daß auch zwischen diesen Begrenzungswänden der benachbarten rinnenartigen Einbauten kein Wasser in das Trommelinnere gelangen kann. Abgesehen davon stellt dies eine Kostenersparnis dar, da weniger Löcher in den Trommelmantel gebohrt werden müssen.

Gemäß der Erfindung weisen zweckmäßig die rinnenartigen Einbauten einen sich entgegen der Drehrichtung der Trommel verjüngenden Querschnitt auf, wodurch dem Umstand Rechnung getragen ist, daß sich das Wasser in den rinnenartigen Einbauten nur an der in Drehrichtung vorderen Seite ansammelt.

Gemäß der Erfindung ist die Anordnung zweckmäßig so getroffen, daß wenigstens eine Stirnwand der Trommel in an den Trommelmantel angrenzenden Bereichen Durchbrechungen aufweist, durch welche zumindest ein Teil des Querschnittes der rinnenartigen Einbauten nach außen ragt, so daß das Wasser mit Sicherheit aus dem Inneren der Trommel abgeführt wird.

Gemäß einer bevorzugten Ausführungsform der Erfindung sind die rinnenartigen Einbauten in Längsrichtung in wenigstens zwei Teile unterteilt, wobei vorzugsweise die Anordnung so getroffen ist, daß die rinnenartigen Einbauten aus einem ersten Teil, der den größeren Querschnittsteil der Rinne begrenzt, und einem zweiten Teil, der den verjüngenden Querschnittsteil der Rinne begrenzt, bestehen, wobei der zweite Teil den ersten Teil im Inneren der Rinne überlappt, daß der erste Teil durch eine Durchbrechung der Stirnwand der Trommel hindurchgeführt ist, daß der größte Querschnitt des zweiten Teiles die größte Abmessung der Durchbrechung der Stirnwand nicht übersteigt und daß beide Teile mit der Stirnwand von außen verschraubt sind. Auf diese Weise wird der Einbau der rinnenartigen Einbauten in die Trommel wesentlich erleichtert. Der erste Teil kann durch die Ausnehmungen der Stirnwand oder Stirnwände einfach hindurchgesteckt werden. Da der zweite Teil einen kleineren Querschnitt aufweist als das größte Maß der Durchbrechung der Stirnwand oder Stirnwände, kann dieser nachträglich eingeführt und in seine Lage gebracht werden, worauf dann beide Teile von der Stirnwand von außen verschraubt werden. Ein dichter Abschluß an den Trommelmantel ist nicht erforderlich, da ja der erste Teil der Rinne infolge seines entgegen der Drehrichtung gerichteten Bordes selbst den Abflußkanal für das Wasser bildet, und der zweite Teil, wie bereits erwähnt, nicht dicht an den Trommelmantel anschließen muß. Auch der Zusammenschluß dieser beiden Teile aneinander muß nicht dicht sein, da ja der zweite Teil den ersten Teil überlappt und das Wasser in Überlappungsrichtung vom ersten Teil in den zweiten Teil fließt.

In allen Fällen können die rinnenartigen Einbauten horizontal oder geneigt angeordnet sein. Eine horizontale Anordnung, daß heißt eine Anordnung in Achsrichtung der Trommel, ist herstellungsmäßig einfacher. In diesem Fall ist es zweckmäßig, an beiden Stirnwänden der Trommel Durchbrechungen vorzusehen, durch welche das Wasser abfließen kann.

In den Zeichnungen ist die Erfindung anhand eines Ausführungsbeispieles schematisch erläutert. Fig. 1 zeigt eine Stirnansicht der Trommel in Richtung des Pfeiles I der Fig. 2, Fig. 2 zeigt einen Längsschnitt durch die Trommel nach Linie II der Fig. 1, Fig. 3 zeigt in größerem Maßstab eine Teilansicht entsprechend Fig. 1.

Die Trommel 1 weist einen Mantel 2 und Stirnwände 3 auf. Die Trommel ist um die Achse 4 drehbar gelagert. In die Trommel 1 sind rinnenartige Einbauten 5 eingesetzt, deren Querschnitt sich entgegen der mit dem Pfeil 6 angedeuteten Drehrichtung verjüngt. Die rinnenartigen Einbauten 5 sind aus zwei Teilen zusammengesetzt, nämlich einem ungefähr im rechten Winkel abgewinkelten Blechteil 7, welcher den größeren Querschnitt der rinnenartigen Einbauten 5 begrenzt, und einer schrägen Blechwand 8, welche den sich verjüngenden Querschnittsteil der rinnenartigen Einbauten 5 begrenzt. Der an den Trommelmantel 2 anschließende Rand der von dem Blechteil 7 gebildeten, in Drehrichtung vorderen Begrenzungswand 9 der rinnenartigen Einbauten 5 weist einen entgegen der Drehrichtung 6 gerichteten Bord 10 auf. Wenn die Trommel soweit gedreht ist, daß die vordere Begrenzungswand 9 unterhalb der Horizontalen liegt, wird durch diese vordere Begrenzungswand 9 und den Bord 10 ein Kanal gebildet, durch welchen das Wasser nach außen abfließen kann. In den Bereichen a, in welchen die rinnenartigen Einbauten 5 zum Trommelmantel 2 offen sind, ist der Trommelmantel 2 mit Durchbrechungen versehen, bzw. gelocht, in den Bereichen b, in welchen die Begrenzungswände 8 und 9 am Trommelmantel anliegen, ist der Trommelmantel undurchbrochen, das heißt vollwandig ausgebildet. Beide Stirnwände 3 weisen Durchbrechungen 12 auf, durch welche das ausgepreßte Wasser aus den rinnenartigen Einbauten 5 nach außen abfließen kann.

Die Montage kann folgendermaßen erfolgen. Die Blechwand 8 überlappt den Blechteil 7, so daß bei der Drehung in Richtung des Pfeiles 6 das Wasser über die Überlappungsstelle 13 abfließen kann. Der Blechteil 7, welcher die in Drehrichtung vordere Begrenzungswand 9 trägt, wird durch die Durchbrechungen 12 der Stirnwände 3 hindurchgeschoben und ragt aus den Durchbrechungen 12 nach außen vor. Die schräge Blechwand 8 weist eine Querschnittslänge auf, welche kleiner ist als die Diagonale der Durchbrechungen 12, so daß diese Blechwand 8 durch die Durchbrechungen 12 hindurchgeschoben werden kann. Hierauf wird die Blechwand 8 in die in Fig. 3 dargestellte Lage gekippt. Diese schräge Blechwand 8 erstreckt sich von einer Stirnwand bis zur anderen und weist Lappen 14 auf, welche durch die Durchbrechungen 12 der Stirnwände 3 ragen. An den Stirnwänden 3 sind Winkelstücke 15 befestigt bzw. angeschraubt oder angeschweißt. Die Blechteile 7 und die Lappen 14 werden hierauf mit den Flanschen 16 und den Winkelstücken 15 verschraubt.

Die Borde 10 der in Drehrichtung vorderen Begrenzungswand 9 der rinnenartigen Einbauten 5 werden durch die Verschraubung mit den Winkelstücken 15 lediglich in ihrer Lage gehalten, müssen aber nicht dichtend am Trommelmantel 2 anliegen. Ebenso wird die Blechwand 8 lediglich in ihrer Lage gehalten, muß aber gleichfalls nicht dichtend am Trommelmantel 2 anliegen, da im Bereich b, in welchem die Begrenzungswände 8 und 9 aufeinandertreffen, der Trommelmantel keine Durchbrechungen aufweist.

## Patentansprüche

1. Um eine Achse (4) drehbar gelagerte Entwässerungstrommel (1) für Siebbandpressen, deren Mantel (2) mit Durchbrechungen für den Durchtritt der ausgepreßten Flüssigkeit ausgestattet ist, wobei an der Innenseite des Trommelmantels (2) ungefähr axial verlaufende, rinnenartige Einbauten (5) vorgesehen sind, welche zum Trommelmantel (2) offen und in Richtung zum Trommelinneren geschlossen sind und an wenigstens einer Stirnwand (3) der Trommel (1) nach außen münden und zumindest die in Drehrichtung (6) der Trommel (1) vorderen Begrenzungswände (9) der rinnenartigen Einbauten (5) an den Trommelmantel (2) anschließen, dadurch gekennzeichnet, daß an den äußeren Rand der in Drehrichtung (6) der Trommel (1) vorderen Begrenzungswand (9) der rinnenartigen Einbauten (5) ein undurchbrochener, entgegen der Drehrichtung (6) gerichteter Wandteil (10) anschließt.

2. Entwässerungstrommel nach Anspruch 1, dadurch gekennzeichnet, daß der Rand der in Drehrichtung (6) der Trommel (1) vorderen Begrenzungswand (9) der rinnenartigen Einbauten (5) einen entgegen der Drehrichtung ragenden Bord (10) aufweist.

3. Entwässerungstrommel nach Anspruch 1 oder 2, dadurch gekennzeichnet, daß der Trommelmantel (2) nur in den zum Trommelmantel (2) offenen Bereichen (a) der rinnenartigen Einbauten (5) Durchbrechungen aufweist, während er in den Bereichen (b) der vorderen und der hinteren Begrenzungswand (8, 9) der rinnenartigen Einbauten (5) undurchbrochen ausgebildet ist.

4. Entwässerungstrommel nach Anspruch 1, 2 oder 3, dadurch gekennzeichnet, daß die rinnenartigen Einbauten (5) einen sich entgegen der Drehrichtung (6) der Trommel (1) verjüngenden Querschnitt aufweisen.

5. Entwässerungstrommel nach einem der Ansprüche 1 bis 4, dadurch gekennzeichnet, daß wenigstens eine Stirnwand (3) der Trommel (1) in an den Trommelmantel (2) angrenzenden Bereichen Durchbrechungen (12) aufweist, durch welche zumindest ein Teil des Querschnittes der rinnenartigen Einbauten (5) nach außen ragt.

6. Entwässerungstrommel nach einem der Ansprüche 1 bis 5, dadurch gekennzeichnet, daß die rinnenartigen Einbauten (5) in Längsrichtung in wenigstens zwei Teile unterteilt werden.

7. Entwässerungstrommel nach einem der Ansprüche 1 bis 6, dadurch gekennzeichnet, daß die rinnenartigen Einbauten (5) aus einem ersten Teil (7), der den größeren Querschnittsteil der Rinne begrenzt, und einem zweiten Teil (8), der den sich verjüngenden Querschnittsteil der Rinne (5) begrenzt, bestehen, wobei der zweite Teil (8) den ersten Teil (7) im Inneren der Rinne überlappt, daß der erste Teil (7) durch eine Durchbrechung (12) der Stirnwand (3) der Trommel (1) hindurchgeführt ist, daß der größte Querschnitt des zweiten Teiles (8) die größte Abmessung der Durchbrechung (12) der Stirnwand nicht übersteigt und daß beide Teile (7, 8) mit der Stirnwand (3) von außen verschraubt sind.

## Revendications

1. Tambour (1) d'extraction d'eau pour des filtres-presses à bande, monté rotatif autour d'un axe (4) et dont l'enveloppe (2) est pourvue d'ajours pour le passage du liquide exprimé, des éléments encastrés du genre goulottes (5), s'étendant approximativement axialement, étant prévus sur le côté intérieur de l'enveloppe (2) du tambour, éléments qui sont ouverts vers l'enveloppe (2) du tambour et fermés en direction de l'intérieur du tambour, et qui débouchent vers l'extérieur sur au moins une paroi frontale (3) du tambour (2), et au moins les parois de délimitation avant (9) des éléments encastrés du genre goulottes (5) dans le sens de rotation (6) du tambour (1) se raccordant à l'enveloppe (2) du tambour, caractérisé en ce qu'une partie de paroi ininterrompue (10), orientée à l'encontre du sens de rotation (6), se raccorde au bord extérieur de la paroi de délimitation avant (9) des éléments encastrés du genre goulottes (5) dans le sens de rotation (6) du tambour (1).

2. Tambour d'extraction d'eau selon la revendication 1, caractérisé en ce que le bord de la paroi de délimitation avant (9) des éléments encastrés du genre goulottes (5) dans le sens de rotation (6) du tambour (1) présente un rebord (10) qui se dresse à l'encontre du sens de rotation.

3. Tambour d'extraction d'eau selon la revendication 1 ou 2, caractérisé en ce que l'enveloppe (2) du tambour ne présente des ajours que dans les régions (a), ouvertes vers l'enveloppe (2) du tambour, des éléments encastrés du genre goulottes (5), tandis qu'elle est réalisée ininterrompue dans les régions (b) des parois de délimitation avant et arrière (8, 9) des éléments encastrés du genre goulottes (5).

4. Tambour d'extraction d'eau selon la revendication 1, 2 ou 3, caractérisé en ce que les éléments encastrés du genre goulottes (5) présentent une section qui se rétrécit à l'encontre du sens de rotation (6) du tambour (1).

5. Tambour d'extraction d'eau selon l'une des revendications 1 à 4, caractérisé en ce qu'au moins une paroi frontale (3) du tambour (1) présente des ajours (12) dans des régions limitrophes de l'enveloppe (2) du tambour, à travers lesquels au moins une partie de la section des éléments encastrés du genre goulottes (5) se dresse vers l'extérieur.

6. Tambour d'extraction d'eau selon l'une des revendications 1 à 5, caractérisé en ce que les éléments encastrés du genre goulottes (5) sont divisés en au moins deux parties dans le sens longitudinal.

7. Tambour d'extraction d'eau selon l'une des revendications 1 à 6, caractérisé en ce que les éléments encastrés du genre goulottes (5) sont constitués d'une première partie (7), qui délimite la partie de plus grande section de la goulotte, et d'une deuxième partie (8) qui délimite la partie de la section de la goulotte (5) qui se rétrécit, la deuxième partie (8) recouvrant la première partie (7) à l'intérieur de la goulotte, en ce que la première partie (7) est passée à travers un ajour (12) de la paroi frontale (3) du tambour (1), en ce que la plus grande section de la deuxième partie (8) ne dépasse pas la plus grande dimension de l'ajour (12) de la paroi frontale, et en ce que les deux parties (7, 8) sont vissées de l'extérieur à la paroi frontale (3).

## Claims

1. A water-extraction drum (1), mounted so as to be rotatable about a shaft (4), for screen-belt presses, the casing (2) of which is provided with perforations for the passage of the expelled liquid, channel-like fittings (5) which extend approximately axially being provided on the inside of the drum casing (2) and being open towards the drum casing (2) and closed in the direction towards the interior of the drum and opening outwards on at least one end wall (3) of the drum (1), and at least the boundary walls (9) - towards the front in the direction of rotation (6) of the drum (1) - of the channel-like fittings (5) adjoining the drum casing (2), characterized in that an unperforated wall portion (10) orientated contrary to the direction of rotation (6) adjoins the outer edge of the boundary wall (9) - towards the front in the direction of rotation (6) of the drum (1) - of the channel-like fittings (5).

2. A water-extraction drum according to Claim 1, characterized in that the edge of the boundary wall (9) - towards the front in the direction of rotation (6) of the drum (1) - of the channel-like fittings (5) has a rim (10) projecting contrary to the direction of rotation.

3. A water-extraction drum according to Claim 1 or 2, characterized in that the drum casing (2) has perforations only in the areas (a) of the channel-like fittings (5) open towards the drum casing (2), whereas it is made unperforated in the areas (b) of the front and rear boundary walls (8, 9) of the channel-like fittings (5).

4. A water-extraction drum according to Claim 1, 2 or 3, characterized in that the channel-like fittings (5) have a cross-section inwardly tapering contrary to the direction of rotation (6) of the drum (1).

5. A water-extraction drum according to any one of Claims 1 to 4, characterized in that at least one end wall (3) of the drum (1) is provided in areas adjacent to the drum casing (2) with perforations (12) through which at least part of the cross-section of the channel-like fittings (5) projects outwards.

6. A water-extraction drum according to any one of Claims 1 to 5, characterized in that the channel-like fittings (5) are subdivided into at least two parts in the longitudinal direction.

7. A water-extraction drum according to any one of Claims 1 to 6, characterized in that the channel-like fittings (5) comprise a first part (7), which bounds the greater cross-sectional part of the channel, and a second part (8), which bounds the inwardly tapering cross-sectional part of the channel (5), the second part (8) overlapping the first part (7) in the interior of the channel, the first part (7) passing through a perforation (12) in the end wall (3) of the drum (1), the greatest cross-section of the second part (8) not exceeding the greatest dimension of the perforation (12) of the end well and both parts (7, 8) being screwed to the end wall (3) from the outside.
